# FASCICULE DE BREVET EUROPEEN

(11) **EP 3 534 224 B1**
(45) Date de publication et mention de la délivrance du brevet: **21.10.2020**
(21) Numéro de dépôt: 18159753.5
(22) Date de dépôt: 02.03.2018
(51) Int. Cl.: G04B 37/14, G04B 37/00

(54) **BOÎTE DE MONTRE À MOYENS D'ASSEMBLAGE CACHÉS ET MONTRE LA COMPRENANT**
ARMBANDUHRGEHÄUSE MIT VERDECKTEN ZUSAMMENBAUMITTELN, UND DIESES UMFASSENDE ARMBANDUHR
WATCH CASE WITH CONCEALED ASSEMBLY MEANS AND WATCH COMPRISING SAME

(43) Date de publication de la demande: 04.09.2019
(73) Titulaire: Patek Philippe SA Genève, 1204 Genève (CH)
(72) Inventeur: VIETTE, Olivier Patrick, 1208 Genève (CH)
(74) Mandataire: Micheli & Cie SA

(56) Documents cités:
- EP-A1- 0 370 356
- EP-A1- 1 070 997
- US-A- 4 825 427

## Description

La présente invention concerne une boîte de montre dont les moyens d'assemblage sont discrets voire complètement cachés, ainsi qu'une montre la comprenant.

Pour des raisons esthétiques, il est avantageux d'assembler le fond, la carrure et la lunette des boîtes de montre avec des moyens qui ne sont pas visibles de l'extérieur de la montre.

Il est notamment connu de chasser ou de clipser le fond et la lunette à la carrure. Ces modes d'assemblage nécessitent de presser assez fortement les éléments de la boîte les uns contre les autres pendant l'assemblage, ce qui peut causer des dommages à l'intérieur de la boîte, notamment au niveau du cadran, surtout si ce dernier est de grande taille.

D'autres boîtes de montre sont connues dans lesquelles le fond et la lunette sont vissés sur la carrure, c'est-à-dire comportent un filetage qui coopère avec un filetage de la carrure. Ce mode d'assemblage n'est applicable qu'à des boîtes de forme ronde.

On connaît aussi le document EP 0 370 356 A1, qui utilise une goupille pour solidariser le fond et la carrure et en même temps attacher le bracelet. Mais ce système ne permet pas à la boîte de montre de rester assemblée lorsque le bracelet est détaché.

La présente invention vise à remédier aux inconvénients susmentionnés, ou au moins à les atténuer, et propose à cette fin une boîte de montre selon la revendication 1 et une montre selon la revendication 11.

D'autres caractéristiques et avantages de la présente invention apparaîtront à la lecture de la description détaillée suivante faite en référence aux dessins annexés dans lesquels :
- les figures 1 et 2 sont respectivement une vue plane de dessus et une vue en perspective éclatée d'une montre selon un mode de réalisation particulier de l'invention ;
- la figure 3 est une vue en perspective éclatée de la boîte de la montre selon le mode de réalisation particulier de l'invention ;
- la figure 4 est une vue en coupe, suivant la ligne A-A de la figure 1, de la boîte de la montre selon le mode de réalisation particulier de l'invention ;
- la figure 5 est une vue en coupe, suivant la ligne A-A de la figure 1, de la montre (avec son bracelet) selon le mode de réalisation particulier de l'invention.

Dans la suite de cette description, les termes « haut », « bas », « supérieur », « inférieur » et « vertical » se rapporteront à l'orientation de la montre telle qu'elle est montrée sur les dessins.

En référence aux figures annexées, une montre 1 selon un mode de réalisation particulier de l'invention comprend une boîte de montre 2 renfermant un dispositif de mesure et d'affichage de l'heure 3, et un bracelet 4 attaché à la boîte de montre 2.

Le dispositif de mesure et d'affichage de l'heure 3 est typiquement un mouvement mécanique ou électronique (non visible sur les dessins) surmonté d'un cadran 5 au-dessus duquel tournent des aiguilles d'affichage horaire 6. Les aiguilles d'affichage horaire 6 pourraient néanmoins être remplacées par d'autres organes indicateurs mobiles tels que des disques rotatifs portant des indications et coopérant avec des guichets du cadran 5. La présente invention s'applique aussi à des dispositifs de mesure et d'affichage de l'heure entièrement électroniques.

De manière classique en soi, la boîte de montre 2 comprend un fond 7, une carrure 8, une lunette 9 et une glace 10. La carrure 8 entoure et porte le dispositif de mesure et d'affichage de l'heure 3. La lunette 9 porte la glace 10. Le fond 7 et l'ensemble lunette-glace 9, 10 ferment respectivement du côté inférieur et du côté supérieur le logement dans lequel se trouve le dispositif 3. Un joint 11 assure l'étanchéité entre le fond 7 et la carrure 8. D'autres joints (non représentés) sont prévus ou peuvent être prévus pour assurer l'étanchéité entre la carrure 8, la lunette 9 et la glace 10. La boîte de montre 2 peut avoir une forme qui n'est pas ronde, par exemple une forme ovale comme representé.

Dans une application particulière de l'invention, le cadran 5 est un grand cadran en émail, donc fragile, fixé sur le bord supérieur de la carrure 8 par des vis. Il importe dès lors que le mode d'assemblage de la boîte de montre 2 ne puisse pas causer de dommages au cadran 5 ni aux autres composants montés dans la boîte de montre 2.

De chaque côté de la boîte de montre 2, à douze heures et six heures, la carrure 8 porte sur son pourtour une corne centrale 12 séparant deux dégagements symétriques 13. La corne centrale 12 est percée d'un trou traversant 14 orienté parallèlement à l'axe trois heures - neuf heures, c'est-à-dire parallèlement à la largeur du bracelet 4. Dans l'exemple illustré, la corne centrale 12 présente la forme d'un T lorsque la boîte de montre 2 est vue de profil selon l'axe douze heures - six heures. Le trou 14 est sous la forme d'un cylindre entier dans la partie centrale 15 de la corne centrale 12 et sous la forme d'un demi-cylindre ouvert vers le bas dans les deux parties latérales 16 de la corne centrale 12. Des vis 17, au nombre de deux dans l'exemple illustré, ont leur tête qui s'appuie contre la carrure 8, dans les parties latérales 16 de la corne centrale 12, et s'étendent verticalement pour être vissées dans des taraudages de la lunette 9, solidarisant ainsi la carrure 8 et la lunette 9.

Egalement de chaque côté de la boîte de montre 2, à douze heures et six heures, le fond 7 présente deux cornes latérales 18 qui se placent de part et d'autre de la corne centrale 12 de la carrure 8, dans les dégagements 13. Ces cornes latérales 18 ont la forme d'un L lorsque la boîte de montre 2 est vue de profil selon l'axe douze heures - six heures. Elles sont chacune percées d'un trou traversant 19 dont une partie 20, qui prolonge le trou 14 de la corne centrale 12, est sous la forme d'un cylindre entier et dont l'autre partie 21 est sous la forme d'un demi-cylindre qui complète l'une des parties en demi-cylindre du trou 14 de la corne centrale 12. La corne centrale 12 et les cornes latérales 18 ont ainsi des formes complémentaires donnant à l'ensemble 12, 18 une forme rectangulaire dans la vue de profil précitée.

La corne centrale 12 et les cornes latérales 18 sont assemblées au moyen d'un tube 22 enfilé dans les trous 14, 19. Ce tube 22 traverse donc la corne centrale 12 et ses extrémités sont situées respectivement dans les cornes latérales 18. Dans sa partie centrale le tube 22 présente une déformation qui définit une gorge 23 dans la surface extérieure du tube 22 et un renflement 24 dans sa surface intérieure. Un élément élastique 25 inséré dans une saignée 26 de la partie centrale 15 de la corne centrale 12 coopère avec la gorge 23 et avec la saignée 26 pour positionner et maintenir le tube 22 dans les cornes 12, 18. Un rétrécissement du trou 19 dans l'une des deux cornes latérales 18 forme une butée axiale 27 pour le tube 22.

A l'état de repos, l'élément élastique 25 a la forme d'une spire d'hélice, comme visible à la figure 3. Son diamètre intérieur est inférieur au diamètre extérieur du tube 22. Lorsqu'il est introduit dans la saignée 26, la faible largeur de cette dernière contraint l'élément élastique 25 à prendre une forme annulaire sensiblement plane, ce qui le maintient en place. Le tube 22 peut ensuite être enfilé dans les cornes 12, 18 et à travers l'élément élastique 25 en contraignant radialement l'élément élastique 25, jusqu'à ce que l'élément élastique 25 rencontre la gorge 23 et puisse s'y détendre tout en restant bloqué dans la direction axiale du tube 22 par la saignée 26.

L'ensemble formé par la corne centrale 12 et les cornes latérales 18 est reçu dans une échancrure 28 de forme correspondante pratiquée dans une extrémité 29 du bracelet 4. Cette extrémité 29 présente, de part et d'autre de l'échancrure 28, des trous transversaux 30 alignés avec les trous 14, 19 des cornes 12, 18. Une goupille 31 est enfilée dans ces trous alignés 30, 14, 19 et dans le tube 22 pour attacher l'extrémité 29 du bracelet 4 à la boîte de montre 2. Cette goupille 31 traverse donc le tube 22 et ses extrémités sont situées respectivement dans les trous 30 du bracelet 4. L'enfilement de la goupille 31 dans le tube 22 s'effectue à force, dans la direction (de droite à gauche à la figure 5) où le tube 22 est bloqué par la butée 27, jusqu'à ce qu'une gorge 32 de la goupille 31 arrive au niveau du renflement 24 et coopère avec lui pour positionner et maintenir la goupille 31 dans le tube 22. Dans l'exemple représenté, le bracelet 4 est un bracelet souple en cuir, caoutchouc ou autre, mais il pourrait être un bracelet articulé à maillons, en métal ou autre. Il pourrait être aussi un bracelet souple avec un maillon d'attache à la boîte de montre 2, ce maillon d'attache constituant tout ou partie de l'extrémité 29.

Le dispositif d'assemblage de la boîte de montre 2 a été décrit ci-dessus pour un seul côté de la boîte de montre 2, à douze heures ou six heures. Il est bien entendu identique de l'autre côté. Il en va de même du dispositif d'attache du bracelet 4 à la boîte de montre 2.

La présente invention présente plusieurs avantages. L'assemblage de la carrure 8 et du fond 7 par les cornes 12, 18, le tube 22 et l'élément élastique 25 est simple à mettre en œuvre et n'exige pas de presser fortement la carrure 8 et le fond 7 l'un contre l'autre. De même, l'assemblage de la carrure 8 et de la lunette 9 au moyen des vis 17 évite au cadran 5 de subir de trop fortes pressions, ce qui permet d'utiliser un grand cadran décoré. Les moyens d'assemblage que sont les cornes 12, 18, le tube 22 et l'élément élastique 25 sont en outre discrets puisqu'ils se confondent avec les moyens d'attache du bracelet 4 à la boîte de montre 2. Les vis 17 qui réalisent l'assemblage de la carrure 8 et de la lunette 9 sont cachées par le tube 22 qui lui-même est caché par les cornes 12, 18 et le bracelet 4. L'ensemble répond donc à de strictes exigences esthétiques. De plus il est robuste, en particulier la boîte de montre 2 est assemblée indépendamment de la présence ou non du bracelet 4 et de la goupille 31.

La présente invention a été décrite ci-dessus à titre d'exemple uniquement. Il va de soi que des modifications pourraient être faites sans sortir du cadre de l'invention revendiquée. Par exemple, bien que l'utilisation de l'élément élastique 25 soit particulièrement avantageuse en termes de simplicité de montage et démontage, le tube 22 pourrait être maintenu dans les cornes 12, 18 autrement, par exemple par un circlips ou par chassage. Les cornes 12, 18 pourraient avoir une autre forme que celle représentée et être en nombre différent. Dans le cas d'une boîte ronde, au lieu d'utiliser les vis 17, la lunette 9 et la carrure 8 pourraient être assemblées par coopération d'un filetage de la lunette 9 avec un filetage de la carrure 8. On pourrait aussi assembler la carrure 8 et la lunette 9 par un dispositif similaire à celui comprenant les cornes 12, 18, le tube 22 et l'élément élastique 25 et fixer le fond 7 à la carrure 8 par des vis cachées ou par coopération entre un filetage du fond 7 et un filetage de la carrure 8. Dans d'autres variantes, la carrure 8 et la lunette 9 pourraient être en une seule pièce. Alternativement, le fond 7 et la carrure 8 pourraient être en une seule pièce.

## Revendications

1. Boîte de montre (2) comprenant :
- un fond (7),
- une carrure (8),
- une lunette (9), et
- un dispositif d'assemblage (12, 18, 22, 25) assemblant un premier élément (8) parmi le fond (7), la carrure (8) et la lunette (9) et un deuxième élément (7) parmi le fond (7), la carrure (8) et la lunette (9), le dispositif d'assemblage comprenant, au niveau de
chacun de deux côtés opposés de la boîte de montre (2) :
- au moins une première corne (12) portée par le premier élément (8),
- au moins une deuxième corne (18) portée par le deuxième élément (7), et
- un tube (22) maintenu dans au moins un trou (14) de l'au moins une première corne (12) et dans au moins un trou (19) de l'au moins une deuxième corne (18), ce tube (22) étant apte à recevoir une goupille (31) pour la fixation d'un bracelet (4) à la boîte de montre (2).

2. Boîte de montre (2) selon la revendication 1, **caractérisée en ce que** le tube (22) est maintenu dans lesdits trous (14, 19) desdites cornes (12, 18) par un élément élastique (25) coopérant avec le tube (22) et avec l'au moins une première corne (12) et/ou l'au moins une deuxième corne (18).

3. Boîte de montre (2) selon la revendication 2, **caractérisée en ce que** l'élément élastique (25) coopère avec une gorge (23) que présente la surface extérieure du tube (22).

4. Boîte de montre (2) selon la revendication 2 ou 3, **caractérisée en ce que** l'élément élastique (25) est disposé dans une saignée (26) de l'au moins une première corne (12).

5. Boîte de montre (2) selon la revendication 4, **caractérisée en ce que** l'élément élastique (25) est un élément qui, à l'état de repos, est sous la forme d'une spire d'hélice mais qui est aplati par la saignée (26).

6. Boîte de montre (2) selon l'une quelconque des revendications 1 à 5, **caractérisée en ce que** ledit premier élément (8) est la carrure et ledit deuxième élément (7) est le fond.

7. Boîte de montre (2) selon l'une quelconque des revendications 1 à 6, **caractérisée en ce qu'**elle comprend en outre des vis (17) assemblant le premier élément (8) et un troisième élément (9) parmi le fond (7), la carrure (8) et la lunette (9).

8. Boîte de montre (2) selon l'une quelconque des revendications 1 à 6, **caractérisée en ce qu'**elle comprend en outre, au niveau de chacun desdits deux côtés opposés de la boîte de montre (2), au moins une vis (17) assemblant le premier élément (8) et un troisième élément (9) parmi le fond (7), la carrure (8) et la lunette (9).

9. Boîte de montre (2) selon la revendication 8, **caractérisée en ce que** l'au moins une vis (17) est cachée par le tube (22).

10. Boîte de montre (2) selon l'une quelconque des revendications 7 à 9, **caractérisée en ce que** ledit troisième élément (9) est la lunette.

11. Montre (1) comprenant :
- une boîte de montre (2) selon l'une quelconque des revendications 1 à 10 renfermant un dispositif de mesure et d'affichage de l'heure (3),
- un bracelet (4), et
- un dispositif d'attache du bracelet (4) à la boîte de montre (2), ce dispositif d'attache comprenant, au niveau de chacun desdits deux côtés opposés de la boîte de montre (2), une goupille (31) s'étendant sensiblement dans la direction de la largeur du bracelet (4) et maintenue dans le tube (22) et dans au moins un trou (30) d'une extrémité (29) du bracelet (4).

12. Montre (1) selon la revendication 11, **caractérisée en ce que** la goupille (31) est maintenue dans le tube (22) par un renflement (24) de la surface intérieure du tube (22) qui coopère avec une gorge (32) de la goupille (31).

13. Montre (1) selon la revendication 11 ou 12, **caractérisée en ce que** le tube (22) est caché par l'au moins une première corne (12), l'au moins une deuxième corne (18) et le bracelet (4).

14. Montre (1) selon l'une quelconque des revendications 11 à 13, **caractérisée en ce que** l'au moins une première corne (12) comprend une corne centrale, l'au moins une deuxième corne (18) comprend deux cornes latérales situées de part et d'autre de la corne centrale, ladite extrémité (29) du bracelet (4) présente une échancrure (28) recevant lesdites cornes centrale et latérales, le tube (22) s'étend à travers la corne centrale et dans les cornes latérales et la goupille (31) s'étend à travers le tube (22) et dans ladite extrémité (29) du bracelet (4).

## Patentansprüche

1. Uhrgehäuse (2), das umfasst:
- einen Boden (7),
- einen Mittelteil (8),
- eine Lünette (9), und
- eine Zusammenbauvorrichtung (12, 18, 22, 25), die ein erstes Element (8) von dem Boden (7), dem Mittelteil (8) und der Lünette (9) und ein zweites Element (7) von dem Boden (7), dem Mittelteil (8) und der Lünette (9) zusammenbaut,
wobei die Zusammenbauvorrichtung im Bereich von jeder von zwei entgegengesetzten Seiten des Uhrgehäuses (2) umfasst:
- mindestens ein erstes Horn (12), das von dem ersten Element (8) getragen wird,
- mindestens ein zweites Horn (18), das von dem zweiten Element (7) getragen wird, und
- ein Rohr (22), das in mindestens einem Loch (14) von dem mindestens einen ersten Horn (12) und in mindestens einem Loch (19) von dem mindestens einen zweiten Horn (18) gehalten wird, wobei dieses Rohr (22) geeignet ist, einen Sperrstift (31) für die Befestigung eines Armbands (4) an dem Uhrgehäuse (2) aufzunehmen.

2. Uhrgehäuse (2) nach Anspruch 1, **dadurch gekennzeichnet, dass** das Rohr (22) in den Löchern (14, 19) der Hörner (12, 18) von einem elastischen Element (25) gehalten wird, das mit dem Rohr (22) und mit dem mindestens einen ersten Horn (12) und/oder dem mindestens einen zweiten Horn (18) zusammenwirkt.

3. Uhrgehäuse (2) nach Anspruch 2, **dadurch gekennzeichnet, dass** das elastische Element (25) mit einer Kehle (23) zusammenwirkt, die die Außenfläche des Rohrs (22) aufweist.

4. Uhrgehäuse (2) nach Anspruch 2 oder 3, **dadurch gekennzeichnet, dass** das elastische Element (25) in einer Einkerbung (26) des mindestens einen ersten Horns (12) angeordnet ist.

5. Uhrgehäuse (2) nach Anspruch 4, **dadurch gekennzeichnet, dass** das elastische Element (25) ein Element ist, das im Ruhezustand in der Form einer Schraubenwindung vorliegt, das aber von der Einkerbung (26) abgeflacht ist.

6. Uhrgehäuse (2) nach einem der Ansprüche 1 bis 5, **dadurch gekennzeichnet, dass** das erste Element (8) der Mittelteil ist und das zweite Element (7) der Boden ist.

7. Uhrgehäuse (2) nach einem der Ansprüche 1 bis 6, **dadurch gekennzeichnet, dass** es ferner Schrauben (17) umfasst, die das erste Element (8) und ein drittes Element (9) von dem Boden (7), dem Mittelteil (8) und der Lünette (9) zusammenbauen.

8. Uhrgehäuse (2) nach einem der Ansprüche 1 bis 6, **dadurch gekennzeichnet, dass** es ferner im Bereich von jeder von den zwei entgegengesetzten Seiten des Uhrgehäuses (2) mindestens eine Schraube (17) umfasst, die das erste Element (8) und ein drittes Element (9) von dem Boden (7), dem Mittelteil (8) und der Lünette (9) zusammenbaut.

9. Uhrgehäuse (2) nach Anspruch 8, **dadurch gekennzeichnet, dass** die mindestens eine Schraube (17) von dem Rohr (22) verdeckt ist.

10. Uhrgehäuse (2) nach einem der Ansprüche 7 bis 9, **dadurch gekennzeichnet, dass** das dritte Element (9) die Lünette ist.

11. Uhr (1), die umfasst:
- ein Uhrgehäuse (2) nach einem der Ansprüche 1 bis 10, das eine Zeitmessungs- und Anzeigevorrichtung (3) einschließt,
- ein Armband (4), und
- eine Vorrichtung zur Befestigung des Armbands (4) an dem Uhrgehäuse (2), wobei diese Befestigungsvorrichtung im Bereich von jeder von den zwei entgegengesetzten Seiten des Uhrgehäuses (2) einen Sperrstift (31) umfasst, der sich im Wesentlichen in der Richtung der Breite des Armbands (4) erstreckt und in dem Rohr (22) und in mindestens einem Loch (30) eines Endes (29) des Armbands (4) gehalten wird.

12. Uhr (1) nach Anspruch 11, **dadurch gekennzeichnet, dass** der Sperrstift (31) in dem Rohr (22) von einer Verdickung (24) der Innenfläche des Rohrs (22) gehalten wird, die mit einer Kehle (32) des Sperrstifts (31) zusammenwirkt.

13. Uhr (1) nach Anspruch 11 oder 12, **dadurch gekennzeichnet, dass** das Rohr (22) von dem mindestens einen ersten Horn (12), dem mindestens einen zweiten Horn (18) und dem Armband (4) verdeckt ist.

14. Uhr (1) nach einem der Ansprüche 11 bis 13, **dadurch gekennzeichnet, dass** das mindestens eine erste Horn (12) ein mittleres Horn umfasst, das mindestens eine zweite Horn (18) zwei seitliche Hörner umfasst, die sich auf beiden Seiten des mittleren Horns befinden, das Ende (29) des Armbands (4) eine Schweifung (28) aufweist, die das mittlere und die seitlichen Hörner aufnimmt, wobei das Rohr (22) sich durch das mittlere Horn und in den seitlichen Hörnern erstreckt und der Sperrstift (31) sich durch das Rohr (22) und in das Ende (29) des Armbands (4) erstreckt.

## Claims

1. Watch case (2) comprising:
- a back (7),
- a middle (8),
- a bezel (9), and
- an assembly device (12, 18, 22, 25) assembling a first element (8) out of the back (7), the middle (8) and the bezel (9), and a second element (7) out of the back (7), the middle (8) and the bezel (9),
the assembly device comprising, at each of two opposite sides of the watch case (2):
- at least one first horn (12) on the first element (8),
- at least one second horn (18) on the second element (7), and
- a tube (22) held in at least one hole (14) in the at least one first horn (12) and in at least one hole (19) in the at least one second horn (18), this tube (22) being able to receive a pin (31) for fixing a wristlet (4) to the watch case (2).

2. Watch case (2) as claimed in claim 1, **characterised in that** the tube (22) is held in said holes (14, 19) in said horns (12, 18) by an elastic element (25) cooperating with the tube (22) and with the at least one first horn (12) and/or the at least one second horn (18).

3. Watch case (2) as claimed in claim 2, **characterised in that** the elastic element (25) cooperates with a groove (23) in the outer surface of the tube (22).

4. Watch case (2) as claimed in claim 2 or 3, **characterised in that** the elastic element (25) is arranged in an undercut (26) in the at least one first horn (12).

5. Watch case (2) as claimed in claim 4, **characterised in that** the elastic element (25) is an element which, in the rest state, is in the form of a helical coil but is flattened by the undercut (26).

6. Watch case (2) as claimed in any one of claims 1 to 5, **characterised in that** said first element (8) is the middle and said second element (7) is the back.

7. Watch case (2) as claimed in any one of claims 1 to 6, **characterised in that** it further comprises screws (17) assembling the first element (8) and a third element (9) out of the back (7), the middle (8) and the bezel (9).

8. Watch case (2) as claimed in any one of claims 1 to 6, **characterised in that** it further comprises, at each of said two opposite sides of the watch case (2), at least one screw (17) assembling the first element (8) and a third element (9) out of the back (7), the middle (8) and the bezel (9).

9. Watch case (2) as claimed in claim 8, **characterised in that** the at least one screw (17) is hidden by the tube (22).

10. Watch case (2) as claimed in any one of claims 7 to 9, **characterised in that** said third element (9) is the bezel.

11. Watch (1) comprising:
- a watch case (2) as claimed in any one of claims 1 to 10, housing a device for measuring and displaying the time (3),
- a wristlet (4), and
- a device for attaching the wristlet (4) to the watch case (2), this attaching device comprising, at each of said two opposite sides of the watch case (2), a pin (31) extending substantially in the direction of the width of the wristlet (4) and held in the tube (22) and in at least one hole (30) in an end (29) of the wristlet (4).

12. Watch (1) as claimed in claim 11, **characterised in that** the pin (31) is held in the tube (22) by a boss (24) on the inner surface of the tube (22) which cooperates with a groove (32) in the pin (31).

13. Watch (1) as claimed in claim 11 or 12, **characterised in that** the tube (22) is hidden by the at least one first horn (12), the at least one second horn (18) and the wristlet (4).

14. Watch (1) as claimed in any one of claims 11 to 13, **characterised in that** the at least one first horn (12) comprises a central horn, the at least one second horn (18) comprises two side horns located on either side of the central horn, said end (29) of the wristlet (4) has a hollow (28) receiving said central and side horns, the tube (22) extends through the central horn and into the side horns, and the pin (31) extends through the tube (22) and into said end (29) of the wristlet (4).
